# FASCICULE DE BREVET EUROPEEN

(11) **EP 0 286 526 B1**
(45) Date de publication et mention de la délivrance du brevet: **03.06.1992**
(21) Numéro de dépôt: 88400805.3
(22) Date de dépôt: 01.04.1988
(51) Int. Cl.: H01Q 21/06, H01Q 1/38

(54) **Antenne plane à réseau, auto-protégée et transportable**
Selbstgeschützte, transportable, ebene Gruppenantenne
Self-protected transportable planar antenna array

(30) Priorité: 10.04.1987 FR 8705106
(43) Date de publication de la demande: 12.10.1988
(73) Titulaire: LMT RADIO PROFESSIONNELLE, 92103 Boulogne-Billancourt (FR)
(72) Inventeur: Menestreau, Alain, F-75008 Paris (FR); Marchand Maurice, F-75008 Paris (FR); Cornu Alain, F-75008 Paris (FR); Le Brun, Richard, F-75008 Paris (FR)
(74) Mandataire: Benoit, Monique

(56) Documents cités:
- FR-A- 2 551 269
- GB-A- 1 502 943
- GB-A- 2 092 827
- US-A- 4 370 658
- CONFERENCE PROCEEDINGS OF THE 4TH EUROPEAN MICROWAVE CONFERENCE, 10-13 septembre 1974, Montreux, pages 494-498, Microwave Exhibitions and Publishers Ltd., Sevenoaks, Kent, GB; T.W. BAZIRE et al.: "A printed antenna/radome assembly (radant) for airborne doppler navigational radar"

## Description

L'invention se rapporte au domaine du radar, et plus particulièrement à une antenne plane particulièrement adaptée aux radars de surveillance de sol.

On connaît, notamment par le brevet français n° 80 16620 une structure d'antenne plane à réseau, à ligne triplaque, constituée d'un réseau de sources. L'antenne comprend une ligne de distribution d'énergie placée entre deux plaques isolantes, chacune de ces plaques isolantes étant recouverte d'une couche conductrice. Sur la face active de l'antenne, les sources sont gravées dans le cuivre, l'autre face de l'antenne ayant une couche de cuivre continue. Les deux plaques isolantes sont collées, et l'ensemble forme la structure rayonnante.

L'utilisation de ce type d'antenne, notamment pour un radar de surveillance de sol éventuellement transportable, nécessite la résolution d'un certain nombre de problèmes. En effet, le matériau constituant l'isolant est un matériau du type verre-téflon non tissé, du type par exemple de celui vendu sous la marque DUROID 5880 par la Société RODGERS, choisi pour minimiser les pertes notamment à haute fréquence, c'est-à-dire dans la bande X entre 9 et 10 GHz. Ce matériau est un très bon isolant électrique, mais il présente des caractéristiques mécaniques médiocres. En particulier ce matériau présente des coefficients de dilatation très différents suivant les trois directions. Pour une antenne plane de dimensions 900 mm × 450 mm, les allongements correspondants peuvent aller jusqu'à 3 mm. Or la face rayonnante de l'antenne doit être parfaitement plane, la tolérance étant inférieure à 1 mm. En plus de ces problèmes de dilatation, il faut bien entendu assurer la rigidité de l'antenne même en dehors des variations de température.

Pour assurer une bonne tenue mécanique, une solution immédiate consiste à placer cette antenne sur un support, par exemple un support en acier, ou une structure mécanique matériau type "nid d'abeille" mécanique. Les calculs montrent que pour absorber les effets indiqués ci-dessus, le support devrait être très rigide. Par ailleurs, il faut également protéger la face rayonnante de l'antenne par un radôme transparent au rayonnement. Ce radôme alourdit encore la structure et rend l'ensemble très difficilement transportable.

L'invention a pour objet une antenne plane à réseau, auto-protégée et maintenue parfaitement plane tout en restant aisément transportable.

Suivant l'invention, une antenne plane à réseau, auto-protégée et transportable, comportant une structure rayonnante à ligne triplaque, est caractérisée en ce qu'une plaque de mousse est collée sur chaque face de la structure rayonnante par un adhésif qui permet les glissements de la structure rayonnante par rapport à la mousse, et en ce qu'une plaque mince rigide est collée sur chaque plaque de mousse.

Dans un mode préféré de réalisation, les moyens de raccordement de l'antenne au système sont particulièrement adaptés à la structure indiquée ci-dessus de façon à conserver les caractéristiques de rigidité et de tenue mécanique jusqu'aux éléments de raccordement.

Suivant l'invention, l'antenne décrit ci-dessus est caractérisée en ce qu'elle comporte en outre un boîtier de raccordement comportant un cordon coaxial électriquement relié à la ligne triplaque par un connecteur,et muni à son autre extrémité d'une prise coaxiale pour le raccordement électrique à l'extérieur, les plaques minces rigides étant également collées sur des faces d'appui prévues sur le boîtier de raccordement.

L'invention sera mieux comprise et d'autres caractéristiques apparaîtront à l'aide de la description qui suit en référence aux figures annexées.
- les figures 1 et 2 représentent l'antenne suivant l'invention respectivement en vue de dessus, et en coupe transversale ;
- les figures 3, 4 et 5 montrent l'antenne et détaillent les pièces d'angle, respectivement en plan et selon deux plans de coupe.
- les figures 6, 7 et 8 représentent plus particulièrement l'antenne au niveau des moyens de raccordement, respectivement en vue de dessous, selon deux plans de coupe.

Les mêmes éléments ont été désignés sur ces figures par les mêmes références.

Au lieu d'assurer la rigidité et la planéïté de l'antenne plane de grandes dimensions décrite ci-dessus au moyen d'éléments mécaniques lourds qui empêchent tout déplacement de la surface utile de l'antenne, l'invention prévoit de laisser l'antenne libre mais prévoit une structure symétrique autour du plan médian de la ligne triplaque, chaque élément prévu à l'arrière étant placé symétriquement sur la face avant ; les éléments choisis assurent la transparence électrique nécessaire et résolvent du même coup le problème du radôme destiné à protéger la face active.

La figure 1 représente schématiquement en vue de dessus côté face rayonnante, l'antenne à réseau que l'on a représentée avec une zone ouverte pour montrer le réseau d'éléments rayonnants. La figure 2 correspondante représente une coupe transversale de l'antenne, suivant l'axe AA de la figure 1. La description qui suit est faite en référence à ces deux figures. L'axe xx′ sur la figure 2 est la trace du plan médian de la ligne triplaque.

Comme indiqué ci-dessus et décrit en détails dans le brevet français n° 80 16620, la ligne triplaque proprement dite 1 comporte une bande conductrice comprise entre deux plaques isolantes chacune recouverte d'une couche conductrice ou plan de masse, en général une couche de cuivre de 35µm d'épaisseur. Sur la face active de l'antenne, les sources sont gravées dans le cuivre comme le montre l'éclaté de la figure 1, l'autre face gardant une couche continue de cuivre, pour former un réseau de doublets plan à deux dimensions.

Pour utiliser cette structure rayonnante connue, l'invention prévoit de lui associer d'autres éléments rapportés sur ses deux faces planes, symétriquement par rapport au plan médian de trace xx′ :
- Deux panneaux de mousse rigide 2 et 3 sont collés par un adhésif transfert 4 et 5 sur les deux faces de la ligne triplaque. Ces panneaux peuvent être formés de mousse type ROHACELL.
- Chaque panneau de mousse est alors recouvert d'une plaque mince, ou peau extérieure, rigide, en verre époxyde, collée, respectivement 6 et 7.

Chaque élément rapporté par collage augmente le moment d'inertie global, et les forces sont toujours en opposition de part et d'autre du plan médian. La rigidité est assurée par le moment d'inertie, et la planéïté par la rectitude des éléments rapportés. Les contraintes dues aux dilatations en température se neutralisent par équilibrage de forces antagonistes créées de part et d'autre du plan médian. La planéïté de l'ensemble est donc assurée. La mousse est presque inerte, c'est-à-dire qu'il n'y a pas de problèmes de dilatation, mais les liaisons entre les plaques de mousse et les plans de l'antenne triplaque sont très importantes : le matériau de collage utilisé, c'est-à-dire l'adhésif transfert, 4 et 5, doit autoriser le glissement créé par la différence de dilatation thermique entre les matériaux.

Simultanément, la protection de l'antenne triplaque est assurée par l'ensemble des éléments rapportés par collage et utilisés par ailleurs, comme décrit ci-dessus, pour la tenue géométrique. La nature et l'épaisseur des matériaux ainsi déposés sont déterminées par la fréquence de l'antenne : ils assurent la transparence électrique nécessaire au bon fonctionnement de l'antenne. Cette protection joue le rôle du radôme habituel, protège des chocs et assure l'étanchéité. Pour cela, elle est complétée par un système de ceinturage particulier qui comprend d'une part des pièces d'angle, d'autre part des profilés représentés plus en détails sur les figures 3, 4 et 5. La figure 3 est une vue de dessous sur laquelle un éclaté effectué dans un angle permet d'apercevoir la disposition des différentes pièces les unes par rapport aux autres. La figure 4 est une coupe suivant l'axe C de la figure 3, et la figure 5 est une coupe suivant l'axe D de la figure 3.

Les pièces d'angle, 10, enserrent dans les quatre coins coupés la structure décrite ci-dessus comportant l'antenne triplaque et les plaques de mousse collées. Ces pièces d'angle sont prévues avec des surfaces d'appui qui reçoivent des profilés 11 qui enserrent les quatre côtés de la structure antenne triplaque et plaques mousse. Des ergots 12, 13 sont prévus sur deux des pièces d'angle et utilisés pour le centrage d'un polariseur comme décrit ci-après. Les plaques rigides en verre époxyde décrites ci-dessus, 6 et 7, sont ensuite collées sur les plaques de mousse 2 et 3, sur les profilés qui les enserrent, ainsi que sur le boîtier de raccordement 20 décrit plus en détails ci-après.

Les figures 6, 7 et 8 détaillent le système de raccordement. La figure 6 est une vue de dessous, la figure 7 est une coupe transversale suivant l'axe B de la figure 6, et la figure 8 est une coupe selon le plan médian. Les mêmes éléments que sur les figures précédentes ont été désignés par les mêmes repères. La liaison entre la ligne triplaque et l'extérieur se fait par un cordon coaxial souple à faible perte, 30. A une extrémité une prise coaxiale de type enfichable 31 est prévue pour le raccordement d'un cordon coaxial extérieur ; à l'autre extrémité le cordon coaxial est relié à la ligne triplaque par un connecteur 32 du type décrit dans la demande de brevet français n° 83 13908 au nom de la Demanderesse, qui assure une jonction démontable entre la ligne triplaque et le cordon coaxial. Le cordon coaxial 30 relie donc le connecteur de sortie de ligne 32 au boîtier de raccordement 20 qui enferme la prise coaxiale 31 enfichable, flottante dans son embase 34 et montée sur un ressort 35. A l'insertion sur l'embase appropriée, le corps de la prise coaxiale se centre dans le corps de l'embase, le ressort 35 maintenant une charge qui élimine les défaillances de contact dues aux vibrations. De plus, un joint torique assure l'étanchéité entre le corps de l'embase 34 fixe, et le corps de la prise appropriée. Le corps reprend la continuité électrique du blindage de l'antenne par l'intermédiaire du câble coaxial. L'âme est protégée électriquement et physiquement par les corps de la prise et de son embase enfichés.

Le boîtier de raccordement 20 assure l'étanchéité par la reprise des plaques en verre époxyde 6 et 7 et des profilés 11 sur des faces d'appui aménagées 25 qui servent au scellement de l'ensemble.

Le boîtier de raccordement assure également la continuité électrique du plan de masse de l'antenne triplaque par scellement à la colle conductrice de joints conducteurs 36 entre l'embase 34 de la prise coaxiale enfichable et le boîtier de raccordement, et par scellement à la colle conductrice du boîtier 20 sur le plan de masse de la ligne triplaque.

Le boîtier de raccordement assure également la protection de la prise coaxiale enfichable par une jupe 21 qui reçoit un bouchon étanche 22 pendant le transport ou après un démontage.

La jupe 21 du boîtier de raccordement reçoit les sollicitations mécaniques en cours d'utilisation, et la reprise de ces sollicitations se fait par l'intermédiaire de pions de cisaillement 23, logés entre le boîtier de raccordement et l'antenne triplaque.

Enfin ce boîtier et la structure associée assurent la maintenabilité de la liaison coaxiale. Le boîtier de raccordement possède un capot étanche 24 qui obstrue une fenêtre aménagée dans le boîtier de raccordement. Cette fenêtre permet l'accès à l'intérieur du boîtier et permet le contrôle et la réparation de n'importe quel organe de la jonction coaxiale.

Enfin, un polariseur s'adapte sur la face active de l'antenne. La mise en place de ce polariseur et sa référence se font par rapport à l'axe yy′ de l'ensemble, figure 3, cette mise en place s'effectuant au moyen d'ergots 12 prévus sur deux des pièces d'angle de la structure, et partie intégrante de ces pièces d'angle. L'antenne triplaque elle-même est calée selon le même axe yy′ passant par deux ergots 13 également situés sur les mêmes pièces d'angle et symétriques des ergots 12 mais sur la face arrière. L'axe de la jupe 21 du boîtier de raccordement coupe également l'axe yy′.

La structure de l'antenne plane à réseau ainsi obtenue est auto-protégée, et en particulier étanche, de grande sûreté quant à son fonctionnement électrique compte-tenu des différentes mesures prises pour assurer la continuité électrique, et a de surcroît l'avantage d'être légère, facilement transportable, et maintenue en toute condition avec une planéïté telle que le voilage maximum de l'antenne triplaque ne dépasse jamais la tolérance, 1 mm, même avec des dimensions de panneau grandes, 950 × 450 mm par exemple. Cette antenne plane à réseau s'applique notamment aux radars en bande X (9 à 10 GHz), mais peut couvrir également d'autres bandes de fréquences.

La structure ci-dessus n'est pas limitative et en particulier les matériaux précisément indiqués peuvent être remplacés par tout matériau remplissant des fonctions équivalentes. Les conditions indispensables à réaliser sont que la liaison entre le matériau inerte et l'antenne triplaque soit assurée par une colle qui permet les glissements, la liaison par collage entre le matériau inerte (la mousse) et la peau rigide extérieure, résine époxyde, étant quelconque pourvu que la liaison soit rigide. L'ensemble obtenu pèse moins de 5 kilos et la sortie d'antenne adaptée à cette structure assure une protection mécanique, électrique et d'étanchéité de l'antenne par rapport à l'extérieur. Ce boîtier de raccordement qui sert aussi au branchement radioélectrique de l'antenne reprend les efforts mécaniques sans les transmettre. La propriété essentielle du boîtier de raccordement est qu'il est très solidaire de l'ensemble, les différentes couches constituant la structure de l'antenne lui étant soudées.

## Revendications

1. Antenne plane à réseau, auto-protégée et transportable, comportant une structure rayonnante à ligne triplaque (1), caractérisée en ce qu'une plaque de mousse (2, 3) est collée sur chaque face de la structure rayonnante par un adhésif (4, 5) qui permet les glissements de la structure rayonnante par rapport à la mousse, et en ce qu'une plaque mince rigide (6, 7) est collée sur chaque plaque de mousse.

2. Antenne selon la revendication 1, caractérisée en ce que, pour assurer en outre l'étanchéité, un système de ceinturage constitué de pièces d'angle (10) et de profilés (11) enserre l'ensemble formé par la structure rayonnante et les plaques de mousse, respectivement dans les angles et sur les côtés, les plaques minces rigides (6, 7) étant collées sur la mousse en prenant également appui sur les pièces d'angle (10) et sur les profilés (11).

3. Antenne selon l'une des revendications 1 et 2, caractérisée en ce que les plaques rigides extérieures sont constituées de verre époxyde.

4. Antenne selon l'une des revendications 1 à 3, caractérisée en ce qu'elle comporte en outre un boîtier de raccordement (20) comportant un cordon coaxial (30) électriquement relié à la ligne triplaque (1) par un connecteur (32), et muni à son autre extrémité d'une prise coaxiale (31) pour le raccordement électrique à l'extérieur, les plaques minces rigides étant également collées sur des faces d'appui (25) prévues sur le boîtier de raccordement (20).

5. Antenne selon la revendication 4, caractérisée en ce que le boîtier comporte une jupe (21) entourant la prise coaxiale (31) et susceptible de recevoir un bouchon (22) qui maintient l'étanchéité en cas de transport.

6. Antenne selon la revendication 4, caractérisée en ce qu'une fenêtre munie d'un capot étanche (24) est prévue dans le boîtier de raccordement.

7. Antenne selon la revendication 4, caractérisée en ce que le boîtier de raccordement assure la continuité électrique entre le plan de masse de la ligne triplaque auquel le boîtier est collé par une colle conductrice et l'embase de la prise coaxiale, à laquelle ce boîtier est lié via un joint conducteur collé par une colle conductrice.

8. Antenne selon la revendication 4, caractérisée en ce que le connecteur (32) reliant la ligne triplaque (1) au cordon coaxial (30) est un connecteur démontable.

9. Antenne selon la revendication 2, caractérisée en ce que deux des pièces d'angle sont munies d'ergots, côté face avant rayonnante de l'antenne, utilisables pour placer un polariseur sur cette face avant.

## Patentansprüche

1. Ebene, selbstabschirmende und transportable Gruppenantenne, die eine Dreiplatten-Strahlungsstruktur (1) aufweist, dadurch gekennzeichnet, daß eine Schaumstoffplatte (2, 3) mittels eines Klebstoffs (4, 5) auf jede Seite der Strahlungsstruktur geklebt ist, wobei der Klebstoff (4, 5) ein Gleiten der Strahlungsstruktur in bezug auf den Schaumstoff gestattet, und daß auf jede Schaumstoffplatte eine starre, dünne Platte (6, 7) aufgeklebt ist.

2. Antenne gemäß Anspruch 1, dadurch gekennzeichnet, daß, um außerdem die Dichtigkeit zu gewährleisten, ein aus Winkelstükken (10) und Profilen (11) gebildetes Einfassungssystem die von der Strahlungsstruktur und den Schaumstoffplatten gebildete Gesamtheit an den Seiten bzw. an den Ecken einschließt, wobei die starren, dünnen Platten (6, 7) auf den Schaumstoff aufgeklebt werden, indem sie sich außerdem auf den Winkelstükken (10) und den Profilen (11) abstützen.

3. Antenne gemäß einem der Ansprüche 1 und 2, dadurch gekennzeichnet, daß die äußeren starren Platten aus Epoxydglas gebildet sind.

4. Antenne gemäß einem der Ansprüche 1 bis 3, dadurch gekennzeichnet, daß sie außerdem ein Verbindungsgehäuse (20) umfaßt, das eine Koaxiallitze (30) aufweist, die über einen Stecker (32) mit der Dreiplattenleitung (1) elektrisch verbunden ist und mit seinem anderen Ende mit einem Koaxialanschluß (31) für die elektrische Verbindung nach außen versehen ist, wobei die starren, dünnen Platten außerdem auf die am Verbindungsgehäuse (20) vorgesehenen Abstützflächen (25) aufgeklebt sind.

5. Antenne gemäß Anspruch 4, dadurch gekennzeichnet, daß das Gehäuse eine den koaxialen Anschluß (31) umgebende Verkleidung (21) aufweist, die einen Stöpsel (22) aufnehmen kann, der während des Transports die Dichtigkeit aufrechterhält.

6. Antenne gemäß Anspruch 4, dadurch gekennzeichnet, daß im Verbindungsgehäuse ein mit einer Verschlußkappe (24) versehenes Fenster vorgesehen ist.

7. Antenne gemäß Anspruch 4, dadurch gekennzeichnet, daß das Verbindungsgehäuse die elektrische Kontinuität zwischen der Masseebene der Dreiplattenleitung, an die das Gehäuse mittels eines leitenden Klebstoffs geklebt ist, und der Fußfläche des koaxialen Anschlusses, mit der dieses Gehäuse über eine mittels eines leitenden Klebstoffs angeklebte leitende Dichtung verbunden ist, gewährleistet.

8. Antenne gemäß Anspruch 4, dadurch gekennzeichnet, daß der die Dreiplattenleitung (1) mit der koaxialen Litze (30) verbindende Stecker (32) ein ablösbarer Stecker ist.

9. Antenne gemäß Anspruch 2, dadurch gekennzeichnet, daß zwei der Winkelstücke an der strahlenden Vorderseite der Antenne mit Vorsprüngen versehen sind, die für die Anordnung eines Polarisators an dieser Vorderseite verwendet werden können.

## Claims

1. A flat self-protecting transportable array antenna comprising a triple plate line radiating structure (1), characterized in that a plate of foam (2 and 3) is bonded on each surface of the radiating structure by an adhesive (4 and 5) which makes possible sliding of the radiating structure in relation to the foam and in that a thin rigid plate (6 and 7) is bonded on each foam plate.

2. The antenna as claimed in claim 1, characterized in that, in order furthermore to ensure a sealed design, a belt system constituted by angle members (10) and sections (11) holds the entire structure constituted by the radiating structure and the foam plates respectively in the angles and on the sides, the thin rigid plates (6 and 7) being bonded on the foam and also supported on the angle members (10) and on the sections (11).

3. The antenna as claimed in claim 1 or claim 2, characterized in that the outside rigid plates are constituted by transparent epoxy material.

4. The antenna as claimed in any one of the preceding claims 1 through 3, characterized in that it furthermore comprises a connecting casing (20) comprising a coaxial band (30) electrically connected with the triple plate line (1) by a connector (32) and provided at its other end with a coaxial union (31) for the electrical connection with the outside, the thin rigid plates being also bonded on support faces (25) provided on the connection casing (20).

5. The antenna as claimed in claim 4, characterized in that the casing comprises a skirt (21) surrounding the coaxial union (31) and able to receive a plug (22) which maintains a sealed condition during shipping.

6. The antenna as claimed in claim 4, characterized in that a window provided with a sealing hood (24) is provided in the connection casing.

7. The antenna as claimed in claim 4, characterized in that the connection casing ensures electrical continuity between the grounding plane of the triple plate line to which the casing is bonded by a conducting adhesive and the socket of the coaxial union, to which this casing is connected via a conducting joint bonded by means of a conducting adhesive.

8. The antenna as claimed in claim 4, characterized in that the connector (32) connecting the triple plate line (1) to the axial band (30) is a releasable connector.

9. The antenna as claimed in claim 2, characterized in that two of the angle members are provided with studs, on the front radiating side of the antenna, able to be used to mount a polarizer on this front side.
